# EUROPÄISCHE PATENTSCHRIFT

(11) **EP 2 613 871 B1**
(45) Veröffentlichungstag und Bekanntmachung des Hinweises auf die Patenterteilung: **16.12.2015**
(21) Anmeldenummer: 11757251.1
(22) Anmeldetag: 07.09.2011
(51) Int. Cl.: B01F 3/04, B01F 7/00, B01F 7/16, B01F 15/00

(54) **RÜHRWERK**
STIRRER
AGITATEUR

(30) Priorität: 10.09.2010 DE 102010037473
(43) Veröffentlichungstag der Anmeldung: 17.07.2013
(73) Patentinhaber: Ecolab USA Inc., St. Paul, Minnesota 55102 (US)
(72) Erfinder: KNAUER, Jochen Friedrich, 61348 Bad Homburg (DE)
(74) Vertreter: Michalski Hüttermann & Partner Patentanwälte mbB
(86) Internationale Anmeldenummer: PCT/EP2011/065491
(87) Internationale Veröffentlichungsnummer: WO 2012/032090

(56) Entgegenhaltungen:
- EP-A2- 1 479 758
- SU-A1- 1 454 367
- US-A- 975 380
- US-A- 2 404 679
- US-A- 2 928 661
- US-A- 3 400 918
- US-A- 3 776 531
- US-A- 5 478 535
- US-A- 6 158 722
- US-A1- 2006 176 771

## Beschreibung

Die vorliegende Erfindung betrifft ein Rührwerk mit einem Motor, einer über den Motor antreibbaren Hohlwelle, die mit wenigstens einer Zuschlagstoffaustrittsöffnung versehen ist, durch die ein durch die Hohlwelle geleiteter Zuschlagstoff abgegeben werden kann und einem an der Hohlwelle angeordneten und Rotorblätter aufweisenden Rotor.

Derartige Rührwerke sind im Stand der Technik in unterschiedlichsten Ausgestaltungen bekannt und werden auf verschiedenen technischen Gebieten eingesetzt. Beispielsweise offenbart die DE-A-25 11 717 ein Rührwerk mit einer motorbetriebenen Hohlwelle und einem an dieser befestigten Rotor. Der Rotor ist mit Löchern bzw. Zuschlagstoffaustrittsöffnungen versehen, über die ein durch die Hohlwelle geleiteter Zuschlagstoff in Form von Luft in eine aufzubereitende Flüssigkeit eingebracht werden kann, um diese zu belüften, wie es zum Beispiel bei der Aufbreitung von biologischer Jauche erforderlich ist. Die DE-U-93 06 907 beschreibt ein Güllebelüftungsgerät mit einem über eine Hohlwelle angetriebenen Rotor, bei dem durch die Hohlwelle allein unter der Wirkung des vom dem Rotor erzeugten Unterdrucks Zuschlagstoffe in Form von Luft oder Chemikalien angesaugt und über eine entsprechende, im unteren Bereich der Hohlwelle vorgesehene Zuschlagstoffaustrittsöffnung eingemischt werden können. Bei den bekannten Rührwerken sind jedoch sowohl die Durchmischung des zu behandelnden Mediums als auch die Zufuhr des beizumischenden Zuschlagstoffes verbesserungsfähig.

US 3,400,918 offenbart einen Abwasserbelüfter mit einer Hohlwelle, an der zwei Propeller und zwei von der Hohlwelle radial nach außen stehende Ansaugrohre angeordnet sind. Bei Drehung der Hohlwelle entsteht an den Ansaugrohren ein Unterdruck und es werden durch die Hohlwelle Luftblasen durch die Ansaugrohre in das Abwasser eingebracht. Die Propeller sind dabei identisch ausgebildet und bewegen die Strömung des Abwassers axial in gleicher Richtung an den Ansaugrohren vorbei und fördern somit die Luft in das Abwasser. Der untere Propeller bricht dabei die Luftblasen in kleinere Luftblasen auf.

Die US 2,928,661 offenbart ein ähnlich wie in US 3,400,918 ausgebildetes System zum Belüften von Abwasser mit zwei gleichlaufenden Rotoren und dazwischen liegenden Ansaugrohren, die jeweils an einer Hohlwelle angeordnet sind.

Die SU 1,454,367 A1 offenbart eine Maschine zum Schlagen von Schlagsahne mit einer Hohlwelle an der zwei Rotoren angeordnet sind und einem dazwischen liegenden Rotor, wobei unmittelbar benachbart zu den Rotoren jeweils Luftaustrittslöcher vorgesehen sind, durch die Luft aus der Hohlwelle in die Schlagsahne eintreten kann und deren Qualität verbessert. Die beiden äußern Rotoren haben um 90° zueinander versetzte Rotorblätter. Eine Strömung des Mediums durch die Rotorblätter ist in dieser Anwendung technisch irrelevant, da es vor allem darum geht, die vorher flüssige Schlagsahne in den geschlagenen steiferen Zustand zu bringen.

Ausgehend von diesem Stand der Technik ist es eine Aufgabe der vorliegenden Erfindung, ein Rührwerk der eingangs genannten Art zu schaffen, das einen einfachen Aufbau aufweist und eine sehr gute Durchmischung des zu behandelnden Mediums sowie eine ordnungsgemäße Zufuhr des beizumischenden Zuschlagstoffes gewährleistet.

Zur Lösung dieser Aufgabe schafft die vorliegende Erfindung ein Rührwerk gemäß Anspruch 1, das dadurch gekennzeichnet ist, dass an der Hohlwelle beabstandet vom ersten Rotor ein zweiter Rotorblätter aufweisender Rotor vorgesehen ist, und dass die wenigstens eine Zuschlagstoffaustrittsöffnung zwischen den beiden Rotoren vorgesehen ist. Die Rotorblätter des ersten Rotors und die Rotorblätter des zweiten Rotors sind gegenläufig angeordnet oder, mit anderen Worten, in entgegen gesetzten Richtungen geneigt, so dass während des Betriebs in dem zwischen den Rotoren definierten Zwischenraum ein Unterdruck und eine Zentrifugalkraft erzeugt werden. Auf diese Weise wird ein sehr einfacher Aufbau des Rührwerks erzielt. Die Strömungsrichtungen der durch die Rotoren erzeugten Strömungen sind entgegengesetzt zueinander gerichtet. Die Saugseiten der Rotoren sind, insbesondere in zur Hohlwelle axialer Richtung, an voneinander abgewandten Seiten vorgesehen, während die Druckseiten der Rotoren einander zugewandt sind und zwischen den Rotoren liegen.

Aufgrund der Tatsache, dass in dem zwischen den Rotoren definierten Zwischenraum während des Betriebs des Rührwerks ein (statischer) Unterdruck erzeugt wird, wird das zu behandelnde Medium automatisch und kontinuierlich von außen in den Zwischenraum gefördert, wodurch eine sehr gute Durchmischung erzielt wird. Darüber hinaus wird der Zuschlagstoff dank des in dem Zwischenraum vorherrschenden Unterdrucks und der erzeugten Zentrifugalkraft kontinuierlich und sehr effektiv aus der wenigstens einen Zuschlagstoffaustrittsöffnung gesogen, was zu einer sehr guten und konstanten Beimengung des Zuschlagstoffes führt. Insgesamt können also eine gute Durchmischung des zu behandelnden Mediums sowie eine ordnungsgemäße Einbringung des Zuschlagstoffes gewährleistet werden.

Gemäß einer Ausgestaltung der vorliegenden Erfindung sind die Rotoren drehfest mit der Hohlwelle verbunden.

Bevorzugt sind die Rotoren im Bereich des freien Endes der Hohlwelle angeordnet, so dass diese sehr nahe an dem Boden desjenigen Behälters geführt werden können, in dem das zu behandelnde Medium enthalten ist.

Gemäß einer Ausgestaltung der vorliegenden Erfindung sind die Hohlwelle sowie die Rotorblätter des ersten Rotors und des zweiten Rotors aus Kunststoff hergestellt. Entsprechend können mit dem erfindungsgemäßen Rührwerk auch sehr aggressive Zuschlagstoffe in zu behandelnde Medien eingebracht werden, wie beispielsweise Eisendreichlorid (FeCl₃), das bei der Abwasserbehandlung beispielsweise zur Phosphatelimination eingesetzt wird.

Bevorzugt handelt es sich bei der wenigstens einen Zuschlagstoffaustrittsöffnung um eine längliche Aussparung, die sich insbesondere in Richtung der Hohlwellenachse erstreckt. Durch eine solche längliche Aussparung kann eine sehr gleichmäßige Abgabe des Zusatzstoffes erfolgen.

Vorteilhaft sind mehrere Zuschlagstoffaustrittsöffnungen vorgesehen, die entlang des Umfangs der Hohlwelle gleichmäßig verteilt angeordnet sind.

Bei dem Motor kann es sich insbesondere um einen Elektromotor handeln. Der Motor kann die Hohlwelle direkt antreiben. Alternativ kann natürlich auch ein entsprechendes Getriebe zwischengeschaltet sein, wie beispielsweise ein Kegelradgetriebe oder dergleichen.

Die Hohlwelle und der Motor sind gemäß einer Ausgestaltung der vorliegenden Erfindung koaxial angeordnet, wobei eine Zuschlagstoffzuführleitung insbesondere an der der Hohlwelle gegenüber liegenden Seite des Motors angeschlossen ist. Auf diese Weise ergibt sich ein sehr einfacher Aufbau des erfindungsgemäßen Rührwerkes.

Der Motor kann an einer Montageplatte befestigt sein, so dass sich das Rührwerk ohne Probleme installieren lässt.

Weitere Merkmale und Vorteile der vorliegenden Erfindung werden anhand der beiliegenden Beschreibung einer bevorzugten Ausführungsform eines erfindungsgemäßen Rührwerkes unter Bezugnahme auf die beiliegende Zeichnung deutlich. Darin ist
- Figur 1: eine perspektivische Ansicht eines Rührwerks gemäß einer Ausführungsform der vorliegenden Erfindung;
- Figur 2: eine Seitenansicht des in Figur 1 dargestellten Rührwerks und
- Figur 3: eine Seitenansicht des in den Figuren 1 und 2 dargestellten Rührwerks, das in eine Abwasserrinne eingetaucht ist.

Die Figuren 1 bis 3 zeigen ein Rührwerk 10 gemäß einer Ausführungsform der vorliegenden Erfindung. Das Rührwerk 10 umfasst einen an einer Montageplatte 11 befestigten Elektromotor 12 und eine über den Motor 12 antreibbare Hohlwelle 14. Die Hohlwelle 14 ist ganz aus Kunststoff oder aus metallischem Werkstoff z.B. einem Stahl, mit einer gegenüber dem Zuschlagstoff beständigen Beschichtung, insbesondere Kunststoffbeschichtung, gebildet. Im Bereich ihres freien Endes ist die Hohlwelle 14 mit einer Vielzahl von Zuschlagstoffaustrittsöffnungen 16 versehen. Über diese Zuschlagstoffaustrittsöffnungen 16 kann ein durch die Hohlwelle 14 geleiteter Zuschlagstoff abgegeben werden, welcher über ein innerhalb der Hohlwelle 14 geführtes nicht mitdrehendes Zuführrohr 40, dessen oberes Ende als Zuschlagstoffzuführleitung 18 nach oben herausragt an der der Hohlwelle 14 gegenüberliegenden Seite des Motors 12 angeschlossen ist, zugeführt wird. Das Zuführrohr 40 mündet mit seinem Ende auf Höhe der Zuschlagsaustrittsöffnungen 16. Bei den Zuschlagstoffaustrittsöffnungen 16 handelt es sich um axiale längliche Aussparungen, die entlang des Umfangs der Hohlwelle 14 gleichmäßig verteilt angeordnet sind und sich jeweils in Richtung der Hohlwellenachse 20 erstrecken.

Ferner umfasst das Rührwerk 10 einen ersten Rotor 22, der vier Rotorblätter 24 aufweist, sowie einen zweiten Rotor 26, der mit vier Rotorblättern 28 versehen ist. Die aus Kunststoff hergestellten Rotoren 22 und 26 sind drehfest mit der Hohlwelle 14 verbunden und voneinander beabstandet angeordnet, so dass sie zwischen sich einen Zwischenraum 30 definieren, in dem die Zuschlagstoffaustrittsöffnungen 16 positioniert sind. Die Rotorblätter 24 des ersten Rotors 22 und die Rotorblätter 28 des zweiten Rotors 26 sind gegenläufig angeordnet, also in entgegengesetzten Richtungen geneigt, so dass diese während des Betriebs im Wesentlichen entgegengesetzte Strömungen erzeugen.

Nachfolgend wird unter Bezugnahme auf Figur 3 die Funktionsweise des Rührwerks 10 erläutert.

Wird das freie Ende der Hohlwelle 14 mit den daran gehaltenen Rotoren 22 und 26 in eine mit Abwasser 32 gefüllte Abwasserrinne 34 getaucht, wie es in Figur 3 dargestellt ist, und die Hohlwelle 14 daraufhin mithilfe des Motors 12 in der mit dem Pfeil 36 gekennzeichneten Drehrichtung angetrieben, so wird innerhalb des Abwasser 32 durch den ersten Rotor 22 die Strömung A und durch den zweiten Rotor 26 die Strömung B erzeugt, wie es durch die entsprechenden Pfeile angedeutet ist. Mit anderen Worten wird Abwasser durch Antreiben des ersten Rotors 22 von oben in den Zwischenraum 30 gesogen, während der zweite Rotor 26 Abwasser von unten in den Zwischenraum 30 saugt oder führt, wodurch in dem Zwischenraum 30 ein Unterdruck erzeugt wird. Das in den Zwischenraum 30 gesogene Abwasser wird daraufhin radial auswärts aus dem Zwischenraum 30 gedrückt, so dass in dem Zwischenraum 30 zusätzlich eine Zentrifugalkraft erzeugt wird. Auf diese Weise wird einerseits eine sehr gute Durchmischung des zu behandelnden Abwassers 32 erzielt. Darüber hinaus wird der über die Hohlwelle 14 zugeführte Zuschlagstoff kontinuierlich aus den Zuschlagstoffaustrittsöffnungen 16 gesogen, wie es durch die Pfeile 38 angedeutet ist, wodurch eine gleichmäßige Beimischung des Zuschlagstoffes gewährleistet wird.

Bei dem Zuschlagstoff kann es sich beispielsweise um Eisenchlorid (FeCl₃) handeln, das zur Phosphateliminierung im Abwasser eingesetzt wird.

Der zuvor beschriebene Aufbau des Rührwerks 10 ist insbesondere dahingehend von Vorteil, dass mit einem einfachen Aufbau eine sehr gute Durchmischung des zu behandelnden Mediums sowie eine ordnungsgemäße Einbringung des Zuschlagstoffes gewährleistet werden kann.

### Bezugszeichenliste

- 10: Rührwerk
- 11: Montageplatte
- 12: Motor
- 14: Hohlwelle
- 16: Zuschlagstoffaustrittsöffnung
- 18: Zuschlagstoffzuführleitung
- 20: Hohlwellenachse
- 22: Erster Rotor
- 24: Rotorblatt
- 26: Zweiter Rotor
- 28: Rotorblatt
- 30: Zwischenraum
- 32: Abwasser
- 34: Abwasserrinne
- 36: Pfeil
- 38: Pfeil
- 40: Zuführrohr

## Patentansprüche

1. Rührwerk (10) mit
- einem Motor (12);
- einer über den Motor (12) antreibbaren Hohlwelle (14), die mit wenigstens einer Zuschlagstoffaustrittsöffnung (16) versehen ist, über die ein durch die Hohlwelle (14) oder ein darin geführtes Zuführrohr (40) geleiteter Zuschlagstoff abgegeben werden kann;
- und einem an der Hohlwelle (14) angeordneten und Rotorblätter (24) aufweisenden Rotor (22),
- wobei an der Hohlwelle (14) beabstandet vom ersten Rotor (22) ein zweiter Rotorblätter (28) aufweisender Rotor (26) vorgesehen ist,
- wobei die wenigstens eine Zuschlagstoffaustrittsöffnung (16) zwischen den beiden Rotoren (22, 26) vorgesehen ist,
- wobei die Rotorblätter (24) des ersten Rotors (22) und die Rotorblätter (28) des zweiten Rotors (26) gegenläufig angeordnet sind oder entgegengesetzt geneigt sind, so dass während des Betriebs in dem zwischen den Rotoren (22, 26) definierten Zwischenraum (30) ein Unterdruck und eine Zentrifugalkraft erzeugt werden,
- wobei die Saugseiten der Rotoren voneinander abgewandt sind und die Druckseiten der Rotoren zwischen den Rotoren vorgesehen sind.

2. Rührwerk (10) nach Anspruch 1, **dadurch gekennzeichnet, dass** die Rotoren (22, 26) drehfest mit der Hohlwelle (14) verbunden sind.

3. Rührwerk (10) nach einem der Ansprüche 1 bis 2, **dadurch gekennzeichnet, dass** die Rotoren (22, 26) im Bereich des freien Endes der Hohlwelle (14) angeordnet sind.

4. Rührwerk (10) nach einem der vorhergehenden Ansprüche, **dadurch gekennzeichnet, dass** die Hohlwelle (14) sowie die Rotorblätter (24, 28) des ersten Rotors (22) und des zweiten Rotors (26) aus Kunststoff hergestellt sind.

5. Rührwerk (10) nach einem der vorhergehenden Ansprüche, **dadurch gekennzeichnet, dass** die wenigstens eine Zuschlagstoffaustrittsöffnung (16) eine längliche Aussparung ist, die sich insbesondere in Richtung der Hohlwellenachse (20) erstreckt.

6. Rührwerk (10) nach einem der vorhergehenden Ansprüche, **dadurch gekennzeichnet, dass** mehrere Zuschlagstoffaustrittsöffnungen (16) vorgesehen sind, die entlang des Umfangs der Hohlwelle (14) gleichmäßig verteilt angeordnet sind.

7. Rührwerk (10) nach einem der vorhergehenden Ansprüche, **dadurch gekennzeichnet, dass** der Motor (12) ein Elektromotor ist und/oder an einer Montageplatte (11) befestigt ist.

8. Rührwerk (10) nach einem der vorhergehenden Ansprüche, **dadurch gekennzeichnet, dass** die Hohlwelle (14) und der Motor (12) koaxial angeordnet sind, wobei eine Zuschlagstoffzuführleitung (18) insbesondere an der der Hohlwelle (14) gegenüber liegenden Seite des Motors (12) angeschlossen ist.

## Claims

1. Stirrer (10) having
- a motor (12);
- a hollow shaft (14) that is drivable via the motor (12) and is provided with at least one additive outlet opening (16), via which an additive passed through the hollow shaft (14) or a feed tube (40) guided therein can be discharged;
- and a rotor (22) arranged on the hollow shaft (14) and having rotor blades (24),
- wherein a second rotor (26) having rotor blades (28) is provided on the hollow shaft (14) at a distance from the first rotor (22),
- wherein the at least one additive outlet opening (16) is provided between the two rotors (22, 26),
- wherein the rotor blades (24) of the first rotor (22) and the rotor blades (28) of the second rotor (26) are arranged so as to move in opposite directions or are inclined in opposite directions such that, during operation, a negative pressure and a centrifugal force are generated in the intermediate space (30) defined between the rotors (22, 26),
- wherein the suction sides of the rotors face away from one another and the pressure sides of the rotors are provided between the rotors.

2. Stirrer (10) according to Claim 1, **characterized in that** the rotors (22, 26) are connected to the hollow shaft (14) so as to rotate therewith.

3. Stirrer (10) according to either of Claims 1 and 2, **characterized in that** the rotors (22, 26) are arranged in the region of the free end of the hollow shaft (14).

4. Stirrer (10) according to one of the preceding claims, **characterized in that** the hollow shaft (14) and the rotor blades (24, 28) of the first rotor (22) and of the second rotor (26) are produced from plastics material.

5. Stirrer (10) according to one of the preceding claims, **characterized in that** the at least one additive outlet opening (16) is an elongate cutout which extends in particular in the direction of the hollow shaft axis (20).

6. Stirrer (10) according to one of the preceding claims, **characterized in that** a plurality of additive outlet openings (16), which are arranged in a regularly distributed manner along the circumference of the hollow shaft (14), are provided.

7. Stirrer (10) according to one of the preceding claims , **characterized in that** the motor (12) is an electric motor and/or is fastened to a mounting plate (11).

8. Stirrer (10) according to one of the preceding claims, **characterized in that** the hollow shaft (14) and the motor (12) are arranged coaxially, wherein an additive feed line (18) is connected in particular to the opposite side of the motor (12) from the hollow shaft (14).

## Revendications

1. Agitateur (10), comprenant :
- un moteur (12) ;
- un arbre creux (14) pouvant être entraîné par le biais du moteur (12), qui est pourvu d'au moins une ouverture de sortie d'additif (16), par le biais de laquelle un additif guidé à travers l'arbre creux (14) ou un tube d'alimentation (40) guidé dans celui-ci peut être délivré ;
- et un rotor (22) disposé sur l'arbre creux (14) et présentant des pales de rotor (24),
- un deuxième rotor (26) présentant des pales de rotor (28) étant prévu sur l'arbre creux (14) à distance du premier rotor (22),
- l'au moins une ouverture de sortie d'additif (16) étant prévue entre les deux rotors (22, 26),
- les pales de rotor (24) du premier rotor (22) et les pales de rotor (28) du deuxième rotor (26) étant disposées en sens inverse ou étant inclinées dans des directions opposées, de sorte que pendant le fonctionnement, il se produise une dépression et une force centrifuge dans l'espace intermédiaire (30) défini entre les rotors (22, 26),
- les côtés d'aspiration des rotors étant opposés l'un à l'autre et les côtés de pression des rotors étant prévus entre les rotors.

2. Agitateur (10) selon la revendication 1, **caractérisé en ce que** les rotors (22, 26) sont connectés de manière solidaire en rotation à l'arbre creux (14).

3. Agitateur (10) selon l'une quelconque des revendications 1 à 2, **caractérisé en ce que** les rotors (22, 26) sont disposés dans la région de l'extrémité libre de l'arbre creux (14).

4. Agitateur (10) selon l'une quelconque des revendications précédentes, **caractérisé en ce que** l'arbre creux (14) ainsi que les pales de rotor (24, 28) du premier rotor (22) et du deuxième rotor (26) sont fabriquées en matière plastique.

5. Agitateur (10) selon l'une quelconque des revendications précédentes, **caractérisé en ce que** l'au moins une ouverture de sortie d'additif (16) est un évidement allongé qui s'étend notamment dans la direction de l'axe de l'arbre creux (20).

6. Agitateur (10) selon l'une quelconque des revendications précédentes, **caractérisé en ce que** plusieurs ouvertures de sortie d'additif (16) sont prévues, lesquelles sont disposées de manière répartie uniformément le long de la périphérie de l'arbre creux (14).

7. Agitateur (10) selon l'une quelconque des revendications précédentes, **caractérisé en ce que** le moteur (12) est un moteur électrique et/ou est fixé à une plaque de montage (11).

8. Agitateur (10) selon l'une quelconque des revendications précédentes, **caractérisé en ce que** l'arbre creux (14) et le moteur (12) sont disposés coaxialement, une conduite d'alimentation en additif (18) étant notamment raccordée au côté du moteur (12) opposé à l'arbre creux (14).
